# EUROPÄISCHE PATENTSCHRIFT

(11) **EP 3 981 960 B1**
(45) Veröffentlichungstag und Bekanntmachung des Hinweises auf die Patenterteilung: **04.10.2023**
(21) Anmeldenummer: 21194024.2
(22) Anmeldetag: 31.08.2021
(51) Int. Cl.: F01N 13/18

(54) **GEHÄUSE FÜR ABGASEINRICHTUNG**
HOUSING FOR WASTE GAS DEVICE
BOÎTIER POUR AGENCEMENT DE GAZ D'ÉCHAPPEMENT

(30) Priorität: 05.10.2020 DE 102020125954
(43) Veröffentlichungstag der Anmeldung: 13.04.2022
(73) Patentinhaber: Friedrich Boysen GmbH & Co. KG, 72213 Altensteig (DE)
(72) Erfinder: Roller, Andreas, 72250 Freudenstadt (DE); Böhm, Daniel, 71083 Herrenberg (DE)
(74) Vertreter: Manitz Finsterwald Patent- und Rechtsanwaltspartnerschaft mbB

(56) Entgegenhaltungen:
- WO-A1-03/031091
- DE-A1- 3 536 657
- JP-A- H0 996 218
- US-A- 2 262 627

## Beschreibung

Die vorliegende Erfindung betrifft ein Gehäuse für ein Bauteil einer Abgasanlage, insbesondere für eine Abgasanlage einer Brennkraftmaschine. Das Gehäuse umfasst eine erste Halbschale mit einem ersten Verbindungsabschnitt, eine zweite Halbschale mit einem zweiten Verbindungsabschnitt, und mindestens eine Öffnung, die durch eine Formgebung eines ersten Abschnitts der ersten Halbschale und eines zweiten Abschnitts der zweiten Halbschale definiert ist, insbesondere wobei die Öffnung zur Verbindung des Gehäuses mit einem Rohr vorgesehen ist. Mittels des ersten und das zweiten Verbindungsabschnitts sind die erste und die zweite Halbschale zumindest abschnittsweise miteinander verbunden.

Aus dem Stand der Technik sind derartige Gehäuse für Bauteile einer Abgasanlage grundsätzlich bekannt, und kommen beispielsweise in Abgasanlagen für Kraftfahrzeuge zum Einsatz, beispielsweise als Gehäuse von Schalldämpfern, insbesondere Endschalldämpfern, und als Gehäuse von Abgasreinigungseinrichtungen. Üblicherweise sind der erste und der zweite Verbindungsabschnitt als seitlich auskragende Flanschabschnitte ausgebildet, welche flächig aufeinander aufliegen und stirnseitig mittels einer Stirnnaht, d.h. entlang einer durch die Flanschabschnitte gebildeten längsseitigen Außenkontur des Gehäuses, miteinander verschweißt werden. Im Bereich der Öffnung zur Befestigung eines Rohrs, beispielsweise eines Abgasrohrs, an dem Gehäuse, kann eine derartige Verbindung eine Versteifung der Gehäusestruktur zur Folge haben, so dass bei ständiger Biegebeanspruchung bei Betrieb der Abgasanlage Ermüdungserscheinungen auftreten können. Gerade im Bereich des Rohranschlusses des Gehäuses kann im Bereich der Schweißnähte es zu einer Spannungskonzentration kommen, durch welche Stabilität und Unversehrtheit des Gehäuses gefährdet sind. Zudem ist der Schweißprozess im Bereich der Öffnung schwierig durchzuführen und daher von schwankender Qualität. Die US 2 262 627 A offenbart ein Verteilerrohr gemäß dem Oberbegriff des unabhängigen Anspruchs 1 der vorliegenden Anmeldung. Weitere aus schalenförmigen Teilen zusammengesetzte Rohre sind aus der JP H09 96218 A und der DE 35 36 657 bekannt.

Es ist eine Aufgabe der vorliegenden Erfindung, ein Gehäuse für ein Bauteil einer Abgasanlage bereitzustellen, bei dem das Material beanspruchende Spannungen im Bereich einer Anschlussöffnung (z.B. für ein Rohr) reduziert sind und welches sich durch eine einfachere und wirtschaftlichere Fertigung auszeichnet.

Diese Aufgabe wird gelöst durch ein Gehäuse mit den Merkmalen des Anspruchs 1. Bevorzugt liegen die Flanschabschnitte entlang ihrer Längserstreckung zumindest abschnittsweise, insbesondere vollständig flächig aufeinander auf. Aber auch ein abschnittsweises oder vollständiges punktuelles oder linienförmiges Aufliegen ist denkbar.

Der Erfindung liegt die allgemeine Idee zugrunde, dass ein seitlich auskragender Flanschabschnitt zur Verbindung der zwei Halbschalen lediglich in einem Bereich der Verbindungsabschnitte eingesetzt wird, der von der Öffnung des Gehäuses beabstandet ist. Im Bereich der Öffnung sind die Verbindungsabschnitte gemäß der vorliegenden Erfindung hingegen als Steckabschnitte ausgebildet, welche - im Gegensatz zu den Flanschabschnitten - keine wesentliche seitliche Auskragung aufweisen müssen. Vielmehr fügen sich die Steckabschnitte annähernd in den Verlauf einer Gehäusekontur ein, wodurch ein nennenswertes Umbördeln oder Umbiegen des Gehäuses im Bereich der Verbindungsabschnitte, wie es für einen Flanschabschnitt erforderlich ist, unterbleiben kann. Der Eintrag von Spannungen in das Material der ersten Halbschale und/oder der zweiten Halbschale kann somit wirksam reduziert werden.

Die Verbindungsabschnitte der Halbschalen, die in deren Randbereichen angeordnet sind, werden miteinander verbunden, beispielsweise durch Schweißen oder Kleben. Der erste Verbindungsabschnitt und der zweite Verbindungsabschnitt erstrecken sich jeweils längs eines Randabschnitts der jeweiligen Halbschale und umgeben die Halbschale in Umfangsrichtung zumindest abschnittsweise. Im Bereich der Öffnung, d.h. direkt an die Öffnung angrenzend und dem Verbindungsabschnitt ausgehend von der Öffnung in seiner Längsrichtung folgend, umfassen der erste und der zweite Verbindungsabschnitt zuerst jeweils einen Steckabschnitt. Entfernt man sich - in Längserstreckungsrichtung des Verbindungsabschnitts - weiter von der Öffnung des Gehäuses, so schließt sich ein seitlich auskragenden der Flanschabschnitt an, wobei zwischen dem Steckabschnitt und dem Flanschabschnitt weitere Abschnitte angeordnet sein können.

Es ist nicht zwingend erforderlich, dass jede der Halbschalen tatsächlich eine Hälfte des Gehäuses ausbildet. Vielmehr können die Halbschalen jeweils verschieden große Anteile einer Gehäusewandlung formen. Die in dem Gehäuse vorgesehene mindestens eine Öffnung ist jedoch derart ausgebildet, dass beide Halbschalen zumindest abschnittsweise zur Begrenzung der Öffnung beitragen.

Zur Verbindung einer weiteren Komponente (z.B. ein Rohr und/oder ein Bauteil in Schalenbauweise o.ä.) mit dem Gehäuse wird die Komponente üblicherweise in die Öffnung eingeführt und anschließend mit dem Gehäuse verbunden, insbesondere stoffschlüssig, beispielsweise mittels einer die Komponente und die Öffnung in Umfangsrichtung umgebenden Schweißnaht. Der erfindungsgemäß im Bereich der Öffnung vorgesehene Steckabschnitt - anstelle eines Flanschabschnitts - hat den Vorteil, dass die Komponente mit einer einfachen umlaufenden Schweißnaht auch im Bereich des Verbindungsabschnitts sofort sicher befestigt werden kann, ohne dass ein Nachschweißen eines seitlich auskragenden Verbindungsabschnitts erforderlich ist.

Vorteilhafte Ausbildungen der Erfindung sind den Unteransprüchen, der Beschreibung und der Zeichnung zu entnehmen.

Gemäß einer Ausführungsform weist der Steckabschnitt des zweiten Verbindungsabschnitts eine Aufweitung zu einer Gehäuseaußenseite hin auf, in welche der Steckabschnitt des ersten Verbindungsabschnitts auf einer der Innenseite des Gehäuses zugewandten Seite einsteckbar ist. Insbesondere ist der erste Verbindungsabschnitt in die Aufweitung einklemmbar. Ebenso ist die umgekehrte Anordnung möglich.

Die Aufweitung des zweiten Steckabschnitts kann vorteilhafterweise das Einstecken des ersten Steckabschnitts in den zweiten Steckabschnitt bei der Montage der ersten und der zweiten Halbschale erleichtern. Der Grad der Aufweitung kann variiert werden. Beispielsweise kann die Aufweitung so gering gewählt werden, dass der Steckabschnitt des ersten Verbindungsabschnitts nach dem Einstecken in die Aufweitung spielfrei eingeklemmt ist, sodass die anschließende Verbindung, beispielsweise mittels Schweißens, vereinfacht wird. Alternativ kann die Aufweitung so gewählt werden, dass der Steckabschnitt des ersten Verbindungsabschnitts ohne wesentliche Kraftaufwendung in den Steckabschnitt des zweiten Verbindungsabschnitts einsteckbar ist. Grundsätzlich ist die Aufweitung des zweiten Verbindungsabschnitts jedoch verhältnismäßig gering und liegt beispielsweise im Bereich einer oder weniger Materialstärken des Verbindungsabschnitts.

Der Steckabschnitt des ersten Verbindungsabschnitts, d.h. der Verbindungsabschnitt, welcher in den zweiten Verbindungsabschnitt gehäuseinnenseitig eingesteckt wird, kann alternativ oder zusätzlich zu der Aufweitung des zweiten Verbindungsabschnitts (leicht) zur Gehäuseinnenseite verjüngt sein. Dies kann wiederum den Einsteckvorgang erleichtern.

Unter einer Aufweitung ist hier nicht zwingend zu verstehen, dass der zweite Verbindungsabschnitt zu der Gehäuseaußenseite hin umgebördelt ist. Vielmehr kann die Aufweitung auch so beschrieben werden, dass der Verlauf des aufgeweiteten zweiten Verbindungsabschnitts weiterhin zumindest annähernd der Grundkontur des Gehäuses folgt, wobei der aufgeweitete Steckabschnitt des zweiten Verbindungsabschnitts um die Aufweitung zu der Gehäuseaußenseite hin (parallel) verschoben oder versetzt ist.

Eine Einsteckrichtung, entlang der ein Zusammenstecken der Steckabschnitte des ersten und des zweiten Verbindungsabschnitts erfolgt, kann zumindest annähernd senkrecht zu einer ersten Ebene orientiert sein, in der der Flanschabschnitt des ersten Verbindungsabschnitts angeordnet ist. Alternativ oder zusätzlich kann die Einsteckrichtung zumindest annähernd senkrecht zu einer zweiten Ebene orientiert sein, in der der Flanschabschnitt des zweiten Verbindungsabschnitts angeordnet ist. In besonders einfacher Weise können bei einer Zusammensteckbewegung die Steckabschnitte des ersten und des zweiten Verbindungsabschnitts ineinander gesteckt werden, während zugleich die Flanschabschnitte des ersten und des zweiten Verbindungsabschnitts miteinander in Anlage gebracht werden. Durch die Steckabschnitte erfolgt zudem eine Stabilisierung des zusammengesteckten Gehäuses während der Montage.

Der erste und/oder der zweite Steckabschnitt können einen zu einer Gehäuseaußenseite ragenden Ansatz aufweisen, insbesondere wobei dessen Erstreckung in Richtung der Gehäuseaußenseite nicht größer ist als eine Materialstärke des Verbindungsabschnitts in dieser Richtung. Weist der gehäuseinnenseitig einzusteckende Steckabschnitt einen derartigen nach außen ragenden Ansatz auf, so kann vorteilhafterweise eine stabilisierende Klemmwirkung nach dem Einstecken in den gehäuseaußenseitig angeordneten zweiten Steckabschnitt erfolgen. Weist der gehäuseaußenseitig angeordnete Steckabschnitt einen derartigen nach außen ragenden Ansatz auf, so kann dieser Ansatz vorteilhafterweise als Einführhilfe für den gehäuseinnenseitig aufzunehmenden Steckabschnitt dienen und somit die Montage erleichtern.

Die Erzeugung eines derartigen Ansatzes kann besonders einfach in den üblicherweise zur Herstellung der ersten und zweiten Halbschale verwendeten Umformverfahren, beispielsweise beim Tiefziehen, erreicht werden. Insbesondere kann der Ansatz nach dem um Umformprozess beim Heraustrennen bzw. Zuschneiden der ersten und/oder zweiten Halbschale stehen gelassen werden.

Gemäß einer bevorzugten Ausführungsform weist das Gehäuse einen Grundkörper und eine, insbesondere stutzenartige Auskragung auf, wobei die Öffnung an einem dem Grundkörper abgewandten Ende der Austragung angeordnet ist. Durch eine solche stutzenartige Auskragung des Gehäuses kann ein an dem Gehäuse zu befestigendes Rohr besser geführt und sicherer an dem Gehäuse angebracht werden. Spannungen im Befestigungsbereich zwischen Rohr und Öffnung können auf diese Weise reduziert bzw. besser verteilt werden. Die stutzenartige Auskragung ist insbesondere als im Bereich der Öffnung angeordnet anzusehen.

Der Übergang von dem Grundkörper zu der Auskragung kann eine Biegung der Gehäusekontur umfassen, insbesondere eine Biegung der ersten und/oder der zweiten Halbschale. Die Biegung der Gehäusekontur kann derart ausgebildet sein, dass sie ebenfalls als im Bereich der Öffnung angeordnet anzusehen ist.

Zwischen dem Steckabschnitt und dem Flanschabschnitt des ersten und des zweiten Verbindungsabschnitts kann jeweils ein seitlich auskragender Übergangsabschnitt angeordnet sein, wobei sich die Übergangsabschnitte des ersten und des zweiten Verbindungsabschnitts nicht vollständig überlappen. Insbesondere nimmt eine Breite zumindest eines der beiden Übergangsabschnitte von dem Steckabschnitt bis zu dem Flanschabschnitt hin zu. Die Breite des Übergangsabschnitts kann entsprechend mit der Entfernung von der Öffnung zunehmen, insbesondere bis zu einer maximalen Breite des Flanschabschnitts. Unter einer Breite des Übergangsabschnitts sowie des Flanschabschnitts ist jeweils die Ausdehnung des entsprechenden Abschnitts senkrecht zur Längserstreckung des Verbindungsabschnitts innerhalb der Ebene des Flansch- bzw. Übergangsabschnitt zu verstehen.

Da der Übergangsabschnitt, wie vorstehend beschrieben, im Vergleich zu dem Flanschabschnitt keine wesentliche seitliche Auskragung aufweist, ist der Übergangsbereich dazu vorgesehen, den Flanschabschnitt und den Steckabschnitt jeder Halbschale unter Vermeidung von Sprüngen in der Breite des Verbindungsabschnitts ineinander überzuführen. Zu diesem Zweck kann zumindest einer der Übergangsabschnitte des ersten und des zweiten Verbindungsabschnitts, bevorzugt beide Übergangsabschnitte, einen stetigen, bevorzugt angeschrägten und/oder monotonen Verlauf aufweisen. Die Fertigung einer stoffschlüssigen Verbindung der Halbschalen nach dem Zusammenstecken wird dadurch deutlich vereinfacht.

Gemäß einer Ausführungsform geht der Steckabschnitt im Bereich der Biegung, insbesondere im Bereich eines öffnungsfernen Endes der Biegung, in den Übergangsabschnitt über. Die seitlich auskragenden Bereiche des Übergangsabschnitts und des Flanschabschnitts schließen sich, von der Öffnung aus in Längsrichtung des Verbindungsabschnitts gesehen, also erst im Bereich der Biegung oder danach an den Steckanschnitt an. Das Einbringen von Spannungen in das Material der ersten und zweiten Halbschale durch Herstellen der Biegung einerseits und eines auskragenden Übergangsbereichs andererseits kann wirksam vermieden werden.

Vorteilhafterweise ist in dem Übergangsabschnitt bei jeder Entfernung von der Öffnung die Breite des zweiten Verbindungabschnitts größer als die Breite des ersten Verbindungsabschnitts, insbesondere derart, dass eine seitlich auskragend angeordnete Fläche des zweiten Verbindungsabschnitts zumindest teilweise freigelegt und nicht von einer seitlich ausfallenden Fläche des ersten Verbindungabschnitts bedeckt ist, oder umgekehrt. Der erste und der zweite Verbindungsabschnitt verlaufen also in dem Übergangsabschnitt derart, dass einer der Übergangsabschnitte eine über den anderen Übergangsabschnitt herausragende Fläche aufweist, sodass ein Überlappstoß entsteht. Der Überlappenstoß kann dazu dienen, eine Verbindungsnaht zu platzieren.

Die Flanschabschnitte und/oder die Übergangsabschnitte des ersten und des zweiten Verbindungsabschnitts sind bevorzugt im Wesentlichen parallel zueinander angeordnet. Insbesondere sind die seitlich auskragenden Flächen der ersten und der zweiten Flansch- und/oder Übergangsabschnitte im Wesentlichen parallel zueinander angeordnet, sodass sie stabil aufeinander aufliegen. Eine der beiden Flächen oder beide Flächen können auch (abschnittsweise) schräg zu einer Trennebene der Halbschalen angeordnet sein, so dass eine (abschnittsweise) linienförmige Auflage der beiden Flanschabschnitte entsteht.

Weiterhin schließen die Flanschabschnitte des ersten und des zweiten Verbindungsabschnitts auf einer Außenseite des Gehäuses bevorzugt bündig miteinander ab, insbesondere wobei die Flanschabschnitte zumindest im Wesentlichen die gleiche Breite aufweisen und/oder sich vollständig überlappen. Die Flanschabschnitte können in diesem Fall einfach entlang ihrer Außenseite miteinander verbunden werden (z.B. mittels einer Schweißnaht in Form einer Stirnnaht), während die vollständig überlappenden seitlich auskragenden Flächen die Verbindung stabilisieren. Bei einem nicht-bündigen Abschluss bzw. bei einem nicht vollständigen Überlappen der Flanschabschnitte kann auch eine Verbindung mittels einer Schweißnaht in Form einer Kehlnaht vorgesehen sein.

Erfindungsgemäß sind der erste Verbindungsabschnitt und der zweite Verbindungsabschnitt in dem Steckabschnitt, in dem Übergangsabschnitt (falls vorhanden) und/oder in dem Flanschabschnitt mittels einer stoffschlüssigen Verbindung miteinander verbunden, wobei die Verbindung durchgehend ist. Beispielsweise können die Verbindungsabschnitte mittels Schweißen, Löten oder weitere stoffschlüssigen Verbindungsarten miteinander verbunden sein, wahlweise auch miteinander verklebt sein. Eine durchgängige Verbindung ist üblicherweise mit geringem Aufwand herstellbar und gewährleistet zudem eine hohe Zuverlässigkeit, Dichtigkeit und Stabilität.

Insbesondere ist die Verbindung eine Schweißnaht, die im Bereich des Steckabschnitts und/oder in dem Übergangsabschnitt als Kehlnaht und/oder im Bereich des Flanschabschnitts als Stirnnaht ausgebildet ist. Die Stirnnaht im Bereich des Flanschabschnitts wird typischerweise an der äußeren Flanke der beiden Flanschabschnitte ausgeführt. Die Kehlnaht in dem Übergangsabschnitt kann in dem Bereich des Überlappstoßes der seitlich auskragenden Flächen des ersten und des zweiten Übergangsabschnitt ausgeführt werden. In dem Steckabschnitt kann die Kehlnaht in einem Stoßbereich des ersten und des zweiten Steckabschnitts ausgeführt werden.

Die Erfindung betrifft weiterhin ein Verfahren zur Herstellung eines Gehäuses nach zumindest einem der vorstehenden Ansprüche, umfassend die Schritte (i) Bereitstellen einer ersten Halbschale mit einem ersten Verbindungsabschnitt und einer zweiten Halbschale mit einem zweiten Verbindungsabschnitt, (ii) Zusammensetzen der ersten und der zweiten Halbschale, wobei die Flanschabschnitte des ersten und der zweiten Verbindungsabschnitts in Anlage gebracht und die Steckabschnitte des ersten und des zweiten Verbindungsabschnitts entlang einer Einsteckrichtung ineinander eingesteckt werden, (iii) stoffschlüssiges Verbinden der ersten und der zweiten Halbschale, insbesondere mittels einer Schweißnaht, insbesondere welche im Bereich der Flanschabschnitte stirnseitig unter einem ersten Winkel ausgeführt wird, und welche im Bereich der Steckabschnitte unter einem zweiten Winkel ausgeführt wird, der von dem ersten Winkel um 90 Grad oder weniger abweicht, und welche gegebenenfalls im Bereich der Übergangsabschnitte unter einem dritten Winkel ausgeführt wird, der zwischen dem ersten und dem zweiten Winkel liegt. Insgesamt ergibt sich von dem Flanschabschnitt über den Übergangsabschnitt zu dem Steckabschnitt (oder umgekehrt) eine sukzessive Veränderung des zum Verschweißen der ersten und der zweiten Halbschale benötigten Winkels, unter dem die Schweißnaht des entsprechenden Abschnitts auszuführen ist, wodurch die Fertigung erleichtert wird.

Bei dem Verfahren wird die Schweißnaht über den Flanschabschnitt, den Übergangsabschnitt und den Steckabschnitt hinweg durchgängig ausgeführt, insbesondere indem der Winkel in dem Schweißprozess sukzessive angepasst wird. Dadurch kann die automatisierte Fertigung des Gehäuses erleichtert und eine verbesserte Verbindung der Halbschalen erreichet werden. Die Verbindung kann aber auch abgesetzt erfolgen, z.B. wenn die Verbindung im Bereich des Steckabschnitts, des Flanschabschnitts und/oder - so vorhanden - des Übergangsabschnitts von verschiedenen Maschinen (z.B. Robotern) hergestellt werden soll.

Die im Zusammenhang mit dem Gehäuse vorstehend beschriebenen weiteren Vorteile können mit dem erfindungsgemäßen Verfahren entsprechend erreicht werden.

Nachfolgend wird die Erfindung rein beispielhaft anhand einer möglichen Ausführungsform unter Bezugnahme auf die beigefügte Zeichnungen beschrieben. Es zeigen:
- Fig. 1: ein Gehäuse für ein Bauteil einer Abgasanlage nach dem Stand der Technik;
- Fig. 2: eine Draufsicht auf das Gehäuse von Fig. 1;
- Fig. 3: ein Gehäuse für ein Bauteil einer Abgasanlage gemäß der vorliegenden Erfindung;
- Fig. 4: eine Draufsicht auf das Gehäuse von Fig. 3;
- Fig. 5: eine Detailansicht des Übergangsabschnitts von Fig. 3;
- Fig. 6: eine Querschnittsansicht durch den ersten Verbindungsabschnitt und den zweiten Verbindungsabschnitt im Bereich eines Steckabschnitts von Fig. 3;
- Fig. 7A: eine erste Querschnittsansicht durch den Verbindungsabschnitt und den zweiten Verbindungsabschnitt im Bereich des Übergangsabschnitts von Fig. 3;
- Fig. 7B: eine zweite Querschnittsansicht durch den ersten Verbindungsabschnitt und den zweiten Verbindungsabschnitt im Bereich eines Übergangsabschnitts von Fig. 3;
- Fig. 8: eine Querschnittsansicht durch den ersten Verbindungsabschnitt und den zweiten Verbindungsabschnitt im Bereich des Flanschabschnitts von Fig. 3 und
- Fig. 9A, 9B: alternative Ausführungsformen des Flanschabschnitts oder Übergangsabschnitts.

Fig. 1 und 2 zeigen beispielhaft einen Ausschnitt eines Gehäuses für ein Bauteil einer Abgasanlage, beispielsweise ein Gehäuse eines Schalldämpfers für ein Kraftfahrzeug, wie es aus dem Stand der Technik bekannt ist. Das Gehäuse umfasst eine erste Halbschale 12 und eine darunter angeordnete zweite Halbschale 14. Die Formgebung der ersten Halbschale 12 und der zweiten Halbschale 14 definieren eine Öffnung 16 in dem Gehäuse 10, welche zur Verbindung des Gehäuses 10 mit einem Rohr, beispielsweise einem Abgasrohr (nicht gezeigt), vorgesehen ist.

Die erste Halbschale 12 und die zweite Halbschale 14 weisen einen ersten Verbindungabschnitt 18 bzw. einen zweiten Verbindungabschnitt 20 auf, die sich längs entlang der Randbereiche der jeweiligen Halbschale 12 bzw. 14 erstrecken. Wie in Fig. 1 gezeigt, ist es aus dem Stand der Technik bekannt, dass der erste Verbindungabschnitt 18 und der zweite Verbindungsabschnitt 20 jeweils entlang ihrer gesamten Längserstreckung als seitlich auskragende Flanschabschnitte 18c und 20c ausgebildet sind, welche aneinander anliegen und beispielsweise durch Verschweißen miteinander verbunden sind.

Erfindungsgemäß wurde erkannt, dass für diese Gehäuse eine Versteifung der Struktur im Bereich der Öffnung auftritt, wodurch bei einer im Betrieb der Abgasanlage entstehenden Biegebeanspruchung Ermüdungserscheinungen auftreten können und somit die Haltbarkeit des Gehäuses verringert werden kann.

Dieses Problem wird überwunden durch ein erfindungsgemäßes Gehäuse 10, wie es in Fig. 3 und Fig. 4 gezeigt ist. Die erste Halbschale 12 und die zweite Halbschale 14 des erfindungsgemäßen Gehäuses bilden einen Grundkörper 10a sowie eine stutzenartige Auskragung 10b, welche durch die Formgebung der ersten Halbschale 12 und der zweiten Halbschale 14 definiert ist. Die Öffnung 16 ist an einem dem Grundkörper 10a abgewandten Ende der Auskragung 10b angeordnet. Der Grundkörper 10a geht in die Auskragung 10b durch eine Biegung über, die durch die Konturen der ersten Halbschale 12 und der zweiten Halbschale 14 realisiert ist.

Die erste Halbschale 12 und die zweite Halbschale 14 verfügen über einen ersten Verbindungabschnitt 18 bzw. einen zweiten Verbindungabschnitt 20. Die Verbindungsabschnitte 18, 20 weisen jeweils einen seitlich auskragenden Flanschabschnitt 18c bzw. 20c auf, welche von der Öffnung 16 - entlang der Längserstreckungsrichtung der Verbindungsabschnitte 18, 20 gesehen - beabstandet sind. Im Bereich der Öffnung 16 sind der erste Verbindungabschnitt 18 und der zweite Verbindungsabschnitt 20 jeweils als Steckabschnitt 18a und 20a ausgebildet.

Bei dem montierten Gehäuse 10 sind die Steckabschnitte 18a und 20a ineinander eingesteckt und überlappen einander, während sie dabei gewissermaßen einer Formgebung des Gehäuses 10 folgen. Die Flanschabschnitte 18c, 20c ragen hingegen seitlich aus der grundsätzlichen Formgebung des Gehäuses 10 heraus und liegen flächig aufeinander auf. Die seitlich auskragenden Flächen der Flanschabschnitte 18c und 20c sind dabei parallel zueinander angeordnet und zudem schließen die Flanschabschnitte 18c und 20c an ihrer Außenseite bündig miteinander ab.

Die Steckabschnitte 18a und 20a erstrecken sich - in Längsrichtung der Verbindungsabschnitte 10, 20 gesehen - von der Öffnung 16 bis in den Bereich der Biegung, welche den Grundkörper 10a in die Auskragung 10b des Gehäuses 10 überführt. Wie in Fig. 4 gezeigt ist, können die Steckabschnitte 18a und 20a sich bis in den Bereich der Biegung hinein und ggf. bis zu einem öffnungsfernen Ende der Biegung (Fig. 4, rechte Seite) oder alternativ durch die gesamte Biegung hindurch und über das öffnungsferne Ende der Biegung hinaus erstrecken (Fig. 4, linke Seite).

Um die Steckabschnitte 18a und 20a in die jeweiligen Flanschabschnitte 18c und 20c zu überführen, sind zwischen den Steckabschnitten 18a und 20a und den Flanschabschnitten 18c und 20c jeweils seitlich auskragende Übergangsabschnitte 18b und 20b angeordnet. Die Breite B_{1,2} der seitlich auskragenden Flächen der Übergangsabschnitte 18b, 20b nimmt jeweils stetig von den Steckabschnitten 18a, 20a bis zu den zugehörigen Flanschabschnitten 18c, 20c hin zu, bis jeder Übergangsabschnitt 18b, 20b die Breite B_{F} des jeweiligen Flanschabschnitts 18c, 20c erreicht hat (siehe auch Fig. 7A, B). Die Übergangsabschnitte 18b, 20b weisen jeweils eine schräg verlaufende Außenkontur auf.

Die seitlich auskragenden Flächen der Übergangsabschnitte 18b und 20b sind bei dem montierten Gehäuse 10 parallel zueinander angeordnet, sodass sie flächig aufeinander aufliegen, während ihre Flächen nicht vollständig überlappen. Vielmehr ist in dem gezeigten Ausführungsbeispiel der zweite Übergangsabschnitt 20b an jeder Stelle etwas breiter ausgebildet als der erste Übergangsabschnitt 18b, sodass die seitlich auskragende Fläche des zweiten Übergangsabschnitts 20b teilweise freigelegt und nicht von der seitlich auskragenden Fläche des ersten Übergangsabschnitts 18b bedeckt ist (siehe Fig. 5).

Detaillierte Querschnittsansichten durch den ersten und den zweiten Verbindungabschnitt 18, 20 sind in den Fig. 6 bis 8 gezeigt. Fig. 6 zeigt einen Querschnitt durch den ersten und den zweiten Verbindungabschnitt 18, 20 im Bereich der Steckabschnitte 18a und 20a. Im gezeigten Ausführungsbeispiel ist der Steckabschnitt 18a des ersten Verbindungabschnitts 18 gehäuseinnenseitig in den Steckabschnitt 20a des zweiten Verbindungabschnitts 20 eingesteckt. Um die Aufnahme des ersten Steckabschnitts 18a zu erleichtern, weist der zweite Steckabschnitt 20a zu der Gehäuseaußenseite hin eine leichte Aufweitung 22 auf. Über einen schräg zu einer Gehäuseaußenseite hin verlaufenden Bereich 22a wird im Bereich der Aufweitung 22 die Kontur des Steckabschnitts 20a zu der Gehäuseaußenseite hin verlagert, jedoch lediglich um etwa eine Materialstärke des Verbindungsabschnitts 18, sodass dieser gut gehäuseinnenseitig aufnehmbar ist. In seiner Formgebung folgt der aufgeweitete Bereich 22 des Steckabschnitts 20a im Wesentlichen der allgemeinen Gehäusekontur, d.h. ein Umbördeln oder Umbiegen des Steckabschnitts 20a erfolgt nicht.

Der in den zweiten Steckabschnitt 20a eingesteckte erste Steckabschnitt 18a ist in Fig. 6 in die Aufweitung 22 eingeklemmt. Zu diesem Zweck weist der erste Steckabschnitt 18a einen minimal in Richtung der Gehäuseaußenseite ragenden ersten Ansatz 24 auf, mit dem sich der erste Steckabschnitt 18a an dem zweiten Steckabschnitt 20a nach dem Zusammenstecken verklemmt.

Auch der zweite Steckabschnitt 20a weist einen zu der Gehäuseaußenseite hin ragenden zweiten Ansatz 26 auf, der sich um weniger als eine Materialstärke des Steckabschnitts 20a in Richtung der Gehäuseaußenseite erstreckt. Der zweite Ansatz 26 dient beim Einstecken des ersten Steckabschnitts 18a als Einführhilfe.

Fig. 7A und 7B zeigen Querschnittsansichten der Übergangsabschnitte 18b und 20b entlang der in Fig. 5 gekennzeichneten Querschnittsflächen. Deutlich erkennbar ist, dass mit der von 7A zu 7B zunehmenden Entfernung von der Öffnung 16 die Breite B_{1,2} der Übergangsabschnitte 18b und 20b jeweils zunimmt. Ebenso wird deutlich, dass die Breite B₂ des zweiten Übergangsabschnitts 20b bei jeder Entfernung von der Öffnung 16 größer ist als die entsprechende Breite B₁ des ersten Übergangsabschnitts 18b, sodass ein Überlappstoß der Übergangsabschnitte 18b und 20b resultiert.

Fig. 8 zeigt einen Querschnitt durch den ersten Flanschabschnitt 18c und den zweiten Flanschabschnitt 20c. Die Flanschabschnitte 18c und 20c weisen die gleiche Breite B_{F} auf und überlappen vollständig miteinander, sodass ein sogenannter Bördelstoß resultiert.

Zur Montage des vorstehend beschriebenen Gehäuses 10 werden zunächst die erste Halbschale 12 und die zweite Halbschale 14 zusammengesetzt, sodass die Flanschabschnitte 18c, 20c und die Übergangsabschnitte 18b, 20b in Anlage miteinander gebracht werden und die Steckabschnitte 18a, 20a ineinander eingesteckt werden. Die Einsteckrichtung E, entlang der das Zusammenstecken der Steckabschnitte 18a, 20a erfolgt, ist senkrecht zu den Ebenen orientiert, in denen die seitlich auskragenden Flanschabschnitte 18c und 20c des ersten und des zweiten Verbindungabschnitts 18 und 20 angeordnet sind. Auf diese Weise erfolgen das Zusammenstecken der Steckabschnitte 18a, 20a und das in Anlage Bringen der Flanschabschnitte 18c, 20c und der Übergangsabschnitte 18b, 20b gleichzeitig. Im nächsten Schritt werden die erste Halbschale 12 und die zweite Halbschale 14 des Gehäuses 10 im gezeigten Ausführungsbeispiel mittels einer stoffschlüssigen Verbindung, hier durch Schweißen, miteinander verbunden.

Konkret wird eine Schweißnaht, welche in den Fig. 6, 7A, 7B und 8 jeweils durch ovale Markierungen 34 angedeutet ist, über die Steckabschnitte 18a, 20a, die Übergangsabschnitte 18b, 20b und die Flanschabschnitte 18c, 20c ausgebildet. Im Bereich der Flanschabschnitte 18c und 20c wird die Schweißnaht als Stirnnaht ausgebildet, die entlang der Außenkontur der Flanschabschnitte 18c und 20c platziert wird. Wie in Fig. 8 durch den Pfeil 28 angedeutet ist, wird die Schweißnaht parallel zu der Ebene ausgeführt, in der die seitlich auskragenden Flächen der Flanschabschnitte 18c und 20c angeordnet sind. In dem Bereich der Steckabschnitte 18a und 20a wird eine Kehlnaht in dem Stoßbereich zwischen dem ersten Steckabschnitt 18a und dem zweiten Steckabschnitt 20a gesetzt, und zwar unter einem Winkel 30, der von dem ersten Winkel 28 um höchstens 90° abweicht.

In dem Bereich der Übergangsabschnitte 18b und 22b wird eine Kehlnaht unter einem dritten Winkel 32 ausgeführt, der zwischen dem ersten Winkel 28 und dem zweiten Winkel 30 liegt.

Ausgehend von den Flanschabschnitten 18c und 20c über die Übergangsabschnitte 18b und 20b zu den Steckabschnitten 18a und 20a (oder umgekehrt) ist somit lediglich eine sukzessive Veränderung des Schweißwinkels nötig. Dadurch wird es insbesondere möglich, den Schweißprozess maschinell durchzuführen und eine Schweißnaht vorzusehen, welche durchgängig über die Flanschabschnitte 18c und 20c, die Übergangsabschnitte 18b und 20b und die Steckabschnitte 18a und 20a ausgeführt wird und diese in einem Fertigungsschritt unter entsprechender Änderung des Winkels 28, 32, 30 zuverlässig verbindet. Eine abgesetzte Verschweißung der Halbschalen in den verschiedenen Abschnitten ist ebenfalls denkbar.

Zwar wurde die vorliegende Erfindung exemplarisch anhand einer Ausführungsform beschrieben, bei der Übergangsabschnitte 18b, 20b vorgesehen sind. Der Vollständigkeit halber wird jedoch darauf hingewiesen, dass die Abschnitte 18b, 20b optional sind. Es ist auch möglich, dass die Steckabschnitte 18a, 20a ohne ausgeprägte Übergangsabschnitte in die Flanschabschnitte 18c, 20c übergehen. Die Flanschabschnitte 18c, 20c müssen auch nicht vollständig überlappend oder ihrer Außenseite bündig abschließend angeordnet sein. In diesem Fall sind sie bevorzugt mittels einer Kehlnaht miteinander verschweißt.

Fig. 9A und 9B zeigen, dass die Flanschabschnitte 18c, 20c nicht zwingend parallel zueinander angeordnet sein müssen. Wie beispielhaft gezeigt ist, können sich beide entlang ihrer Längserstreckung (ggf. bereichsweise) zumindest abschnittsweise schräg zu einer Trennebene T der Halbschalen 12, 14 erstrecken, so dass sich eine linienförmige Auflage der Abschnitte 18c, 20c ergibt. Denkbar ist auch, dass einer der Abschnitt 18c, 20c (abschnittsweise) schräg zu der Ebene T angeordnet ist und dass sich der andere Abschnitt 20c bzw. 18c im Wesentlichen parallel zu der Ebene T erstreckt. Auch dann ergibt sich eine linienförmige Auflage. Analoges gilt - so vorhanden - für die Übergangsabschnitte 18b, 20b.

### Bezugszeichenliste

- 10: Gehäuse
- 10a: Grundkörper
- 10b: Auskragung
- 12: erste Halbschale
- 14: zweite Halbschale
- 16: Öffnung
- 18: erster Verbindungsabschnitt
- 18a: erster Steckabschnitt
- 18b: erster Übergangsabschnitt
- 18c: erster Flanschabschnitt
- 20: zweiter Verbindungsabschnitt
- 20a: zweiter Steckabschnitt
- 20b: zweiter Übergangsabschnitt
- 20c: zweiter Flanschabschnitt
- 22: Aufweitung
- 22a: schräg verlaufender Bereich
- 24: erster Ansatz
- 26: zweiter Ansatz
- 28: erster Schweißwinkel
- 30: zweiter Schweißwinkel
- 32: dritter Schweißwinkel
- 34: Schweißnaht
- B₁: Breite des ersten Übergangsabschnitts 18b
- B₂: Breite des zweiten Übergangsabschnitts 20b
- B_{F}: Breite der Flanschabschnitte 18c, 20c
- E: Einsteckrichtung
- T: Trennebene

## Patentansprüche

1. Gehäuse (10) für ein Bauteil einer Abgasanlage, insbesondere für eine Abgasanlage einer Brennkraftmaschine, umfassend
eine erste Halbschale (12) mit einem ersten Verbindungsabschnitt (18),
eine zweite Halbschale (14) mit einem zweiten Verbindungsabschnitt (20), und
mindestens eine Öffnung (16), die durch eine Formgebung eines ersten Abschnitts der ersten Halbschale (12) und eines zweiten Abschnitts der zweiten Halbschale (14) definiert ist, insbesondere wobei die Öffnung (16) zur Verbindung des Gehäuses (16) mit einem Rohr oder einem Bauteil in Schalenbauweise vorgesehen ist,
wobei die erste (12) und die zweite Halbschale (14) mittels des ersten (18) und des zweiten Verbindungsabschnitts (20) zumindest abschnittsweise miteinander verbunden sind,
wobei der erste Verbindungsabschnitt (18) und der zweite Verbindungsabschnitt (20) - in deren Längserstreckung gesehen - jeweils im Bereich der Öffnung (16) einen Steckabschnitt (18a, 20a) und einen sich daran - mittelbar oder unmittelbar - anschließenden seitlich auskragenden Flanschabschnitt (18c, 20c) umfassen, wobei die Steckabschnitte (18a, 20a) der Verbindungsabschnitte (18, 20) ineinander eingesteckt sind und die Flanschabschnitte (18c, 20c) aufeinander aufliegen, insbesondere flächig aufeinander aufliegen, wobei der erste Verbindungsabschnitt (18) und der zweite Verbindungsabschnitt (20) in dem Steckabschnitt (18a, 20a), - falls vorhanden - in einem Übergangsabschnitt (18b, 20b) und/oder in dem Flanschabschnitt (18c, 20c) mittels einer stoffschlüssigen Verbindung miteinander verbunden sind,
**dadurch gekennzeichnet,**
**dass** die Verbindung durchgehend ist.

2. Gehäuse (10) nach Anspruch 1,
wobei der Steckabschnitt (20a) des zweiten Verbindungsabschnitts (20) eine Aufweitung (22) zu einer Gehäuseaußenseite hin aufweist, in welche der Steckabschnitt (18a) des ersten Verbindungsabschnitts (18) auf einer der Innenseite des Gehäuses (10) zugewandten Seite einsteckbar ist, insbesondere wobei der erste Verbindungsabschnitt (18) in die Aufweitung (22) einklemmbar ist, oder umgekehrt.

3. Gehäuse (10) nach zumindest einem der vorstehenden Ansprüche,
wobei eine Einsteckrichtung (E), entlang der ein Zusammenstecken der Steckabschnitte (18a, 20a) des ersten (18) und des zweiten Verbindungsabschnitts (20) erfolgt, zumindest annähernd senkrecht zu einer ersten Ebene orientiert ist, in der der Flanschabschnitt (18c) des ersten Verbindungsabschnitts (18) angeordnet ist und/oder zumindest annähernd senkrecht zu einer zweiten Ebene orientiert ist, in der der Flanschabschnitt (20c) des zweiten Verbindungsabschnitts (20) angeordnet ist.

4. Gehäuse (10) nach zumindest einem der vorstehenden Ansprüche,
wobei der erste (18a) und/oder der zweite Steckabschnitt (20a) einen zu einer Gehäuseaußenseite ragenden Ansatz (24, 26) aufweisen, insbesondere dessen Erstreckung in Richtung der Gehäuseaußenseite nicht größer ist als eine Materialstärke des Verbindungsabschnitts (18, 20) in dieser Richtung.

5. Gehäuse (10) nach zumindest einem der vorstehenden Ansprüche,
wobei das Gehäuse (10) einen Grundkörper (10a) und eine, insbesondere stutzenartige, Auskragung (10b) aufweist, wobei die Öffnung (16) an einem dem Grundkörper (10a) abgewandten Ende der Auskragung (10b) angeordnet ist.

6. Gehäuse (10) nach Anspruch 5,
wobei der Übergang von dem Grundkörper (10a) zu der Auskragung (10b) eine Biegung der Gehäusekontur umfasst, insbesondere eine Biegung der ersten (12) und/oder der zweiten Halbschale (14).

7. Gehäuse (10) nach zumindest einem der vorstehenden Ansprüche,
wobei zwischen dem Steckabschnitt (18a, 20a) und dem Flanschabschnitt (18c, 20c) des ersten (18) und des zweiten Verbindungsabschnitts (20) jeweils ein seitlich auskragender Übergangsabschnitt (18b, 20b) angeordnet ist, wobei sich die Übergangsabschnitte (18b, 20b) des ersten (18) und des zweiten Verbindungsabschnitts (20) nicht vollständig überlappen, insbesondere wobei eine Breite (B_{1,2}) zumindest eines der beiden Übergangsabschnitte (18b, 20b) je von dem Steckabschnitt (18a, 20a) bis zu dem Flanschabschnitt (18c, 20c) hin zunimmt.

8. Gehäuse (10) nach Anspruch 6 und 7,
wobei der Steckabschnitt (18a, 20a) im Bereich der Biegung, insbesondere im Bereich eines öffnungsfernen Endes der Biegung, in den Übergangsabschnitt (18b, 20b) übergeht.

9. Gehäuse (10) nach Anspruch 7 oder 8,
wobei in dem Übergangsabschnitt (18b, 20b) bei jeder Entfernung von der Öffnung die Breite (B₂) des zweiten Verbindungsabschnitts (18) größer ist als die Breite (B₁) des ersten Verbindungsabschnitts (20), insbesondere derart, dass eine seitlich auskragend angeordnete Fläche des zweiten Verbindungsabschnitts (20) zumindest teilweise frei liegt und nicht von einer seitlich auskragenden Fläche des ersten Verbindungsabschnitts (18) bedeckt ist, oder umgekehrt.

10. Gehäuse (10) nach zumindest einem der vorstehenden Ansprüche,
wobei die Flanschabschnitte (18c, 20c) und/oder die Übergangsabschnitte (18b, 20b) des ersten (18) und des zweiten Verbindungsabschnitts (20) im Wesentlichen parallel zueinander angeordnet sind.

11. Gehäuse (10) nach zumindest einem der vorstehenden Ansprüche,
wobei die Flanschabschnitte (18a, 20a) des ersten (18) und des zweiten Verbindungsabschnitts (20) auf einer Außenseite des Gehäuses (10) bündig miteinander abschließen, insbesondere wobei die Flanschabschnitte (18a, 20a) zumindest im Wesentlichen die gleiche Breite (B_{F}) aufweisen und/oder sich vollständig überlappen.

12. Gehäuse (10) nach zumindest einem der vorstehenden Ansprüche,
wobei die Verbindung eine Schweißnaht ist, die im Bereich des Steckabschnitts (18a, 20a) und/oder in dem Übergangsabschnitt (18b, 20b) als Kehlnaht und/oder im Bereich des Flanschabschnitts (18c, 20c) als Stirnnaht ausgebildet ist.

13. Verfahren zur Herstellung eines Gehäuses (10) nach zumindest einem der vorstehenden Ansprüche, umfassend die Schritte
- Bereitstellen einer ersten Halbschale (12) mit einem ersten Verbindungsabschnitt (18) und einer zweiten Halbschale (14) mit einem zweiten Verbindungsabschnitt (20),
- Zusammensetzen der ersten (12) und der zweiten Halbschale (14), wobei die Flanschabschnitte (18c, 20c) des ersten (18) und des zweiten Verbindungsabschnitts (20) in Anlage gebracht und die Steckabschnitte (18a, 20a) des ersten (18) und des zweiten Verbindungsabschnitts (20) entlang einer Einsteckrichtung (E) ineinander eingesteckt werden,
- stoffschlüssiges Verbinden der ersten (12) und der zweiten Halbschale (14), insbesondere mittels einer Schweißnaht, insbesondere welche im Bereich der Flanschabschnitte (18c, 20c) stirnseitig unter einem ersten Winkel (28) ausgeführt wird, und welche im Bereich der Steckabschnitte (18a, 20a) unter einem zweiten Winkel (30) ausgeführt wird, der von dem ersten Winkel (28) um 90 Grad oder weniger abweicht, und welche gegebenenfalls im Bereich der Übergangsabschnitte (18b, 20b) unter einem dritten Winkel (32) ausgeführt wird, der zwischen dem ersten (28) und dem zweiten Winkel (32) liegt,
wobei die stoffschlüssige Verbindung über den Flanschabschnitt (18c, 20c), den Übergangsabschnitt (18b, 20b) und den Steckabschnitt (18a, 20a) durchgängig ausgeführt wird.

## Claims

1. A housing (10) for a component of an exhaust gas system, in particular for an exhaust gas system of an internal combustion engine, comprising
a first half-shell (12) having a first connection section (18),
a second half-shell (14) having a second connection section (20), and
at least one opening (16) which is defined by a shape of a first section of the first half-shell (12) and a shape of a second section of the second half-shell (14), in particular wherein the opening (16) is provided for connecting the housing (16) to a pipe or a component in shell construction,
wherein the first (12) and the second half-shell (14) are at least sectionally connected to one another by means of the first (18) and the second connection section (20),
wherein the first connection section (18) and the second connection section (20) - viewed in their longitudinal extent - each comprise a plug-in section (18a, 20a) in the region of the opening (16) and a laterally projecting flange section (18c, 20c) - directly or indirectly - adjoining said plug-in section (18a, 20a), wherein the plug-in sections (18a, 20a) of the connection sections (18, 20) are plugged into one another and the flange sections (18c, 20c) lie above one another, in particular lie areally above one another, wherein the first connection section (18) and the second connection section (20) are connected to one another by means of a bonded connection in the plug-in section (18a, 20a), in a transition section (18b, 20b) - if present - and/or in the flange section (18c, 20c),
**characterized in that**
the connection is continuous.

2. A housing (10) in accordance with claim 1,
wherein the plug-in section (20a) of the second connection section (20) has a widening (22) towards an outer housing side into which the plug-in section (18a) of the first connection section (18) can be plugged at a side facing the inner side of the housing (10), in particular wherein the first connection section (18) can be clamped into the widening (22), or vice versa.

3. A housing (10) in accordance with at least one of the preceding claims,
wherein a plug-in direction (E), along which a plugging together of the plug-in sections (18a, 20a) of the first (18) and the second connection section (20) takes place, is oriented at least approximately perpendicular to a first plane in which the flange section (18c) of the first connection section (18) is arranged and/or is oriented at least approximately perpendicular to a second plane in which the flange section (20c) of the second connection section (20) is arranged.

4. A housing (10) in accordance with at least one of the preceding claims,
wherein the first (18a) and/or the second plug-in section (20a) has/have a lug (24, 26) which projects towards an outer housing side and in particular whose extent in the direction of the outer housing side is not greater than a material thickness of the connection section (18, 20) in this direction.

5. A housing (10) in accordance with at least one of the preceding claims,
wherein the housing (10) has a base body (10a) and a protrusion (10b), in particular a nozzle-like projection, wherein the opening (16) is arranged at an end of the protrusion (10b) facing away from the base body (10a).

6. A housing (10) in accordance with claim 5,
wherein the transition from the base body (10a) to the protrusion (10b) comprises a bending of the housing contour, in particular a bending of the first (12) and/or the second half-shell (14).

7. A housing (10) in accordance with at least one of the preceding claims,
wherein a laterally projecting transition section (18b, 20b) is in each case arranged between the plug-in section (18a, 20a) and the flange section (18c, 20c) of the first (18) and the second connection section (20), wherein the transition sections (18b, 20b) of the first (18) and the second connection section (20) do not completely overlap, in particular wherein a width (B_{1,2}) of at least one of the two transition sections (18b, 20b) increases in each case from the plug-in section (18a, 20a) up to the flange section (18c, 20c).

8. A housing (10) in accordance with claim 6 and 7,
wherein the plug-in section (18a, 20a) merges into the transition section (18b, 20b) in the region of the bend, in particular in the region of an end of the bend remote from the opening.

9. A housing (10) in accordance with claim 7 or 8,
wherein, in the transition section (18b, 20b), at any distance from the opening, the width (B₂) of the second connection section (18) is greater than the width (B₁) of the first connection section (20), in particular such that a surface of the second connection section (20) arranged in a laterally protruding manner is at least partly exposed and not covered by a laterally protruding surface of the first connection section (18), or vice versa.

10. A housing (10) in accordance with at least one of the preceding claims,
wherein the flange sections (18c, 20c) and/or the transition sections (18b, 20b) of the first (18) and the second connection section (20) are arranged substantially in parallel with one another.

11. A housing (10) in accordance with at least one of the preceding claims,
wherein the flange sections (18a, 20a) of the first (18) and the second connection section (20) end flush with one another at an outer side of the housing (10), in particular wherein the flange sections (18a, 20a) at least substantially have the same width (B_{F}) and/or completely overlap.

12. A housing (10) in accordance with at least one of the preceding claims,
wherein the connection is a weld seam which is formed as a fillet weld in the region of the plug-in section (18a, 20a) and/or in the transition section (18b, 20b) and/or is formed as a front weld in the region of the flange section (18c, 20c).

13. A method of manufacturing a housing (10) in accordance with at least one of the preceding claims, comprising the steps
- providing a first half-shell (12) having a first connection section (18) and a second half-shell (14) having a second connection section (20),
- assembling the first (12) and the second half-shell (14), wherein the flange sections (18c, 20c) of the first (18) and the second connection section (20) are brought into contact and the plug-in sections (18a, 20a) of the first (18) and the second connection section (20) are plugged into one another along a plug-in direction (E),
- connecting the first (12) and the second half-shell (14) by means of bonding, in particular by means of a weld seam which is in particular executed in the region of the flange sections (18c, 20c) at the end face at a first angle (28), which is executed in the region of the plug-in sections (18a, 20a) at a second angle (30) that deviates from the first angle (28) by 90 degrees or less, and which, if necessary, is executed in the region of the transition sections (18b, 20b) at a third angle (32) that lies between the first (28) and the second angle (32),
wherein the bonded connection is executed continuously over the flange section (18c, 20c), the transition section (18b, 20b) and the plug-in section (18a, 20a).

## Revendications

1. Boîtier (10) pour un composant d'un système d'échappement, en particulier pour un système d'échappement d'un moteur à combustion interne, comprenant
une première demi-coque (12) ayant une première partie de liaison (18), une deuxième demi-coque (14) ayant une deuxième partie de liaison (20), et
au moins une ouverture (16) qui est définie par un façonnage d'une première partie de la première demi-coque (12) et d'une deuxième partie de la deuxième demi-coque (14), en particulier l'ouverture (16) étant prévue pour relier le boîtier (16) à un tube ou à un composant de structure en forme de coque,
dans lequel
la première (12) et la deuxième demi-coque (14) sont reliées entre elles au moins localement au moyen de la première (18) et de la deuxième partie de liaison (20),
au niveau de l'ouverture (16), la première partie de liaison (18) et la deuxième partie de liaison (20) - vues dans leur extension longitudinale - comprennent chacune une partie d'enfichage (18a, 20a) et une partie de bride (18c, 20c) qui s'y raccorde - directement ou indirectement - et est latéralement en porte-à-faux, les parties d'enfichage (18a, 20a) des parties de liaison (18, 20) étant enfichées l'une dans l'autre, et les parties de bride (18c, 20c) reposant l'une sur l'autre, en particulier à plat,
dans la partie d'enfichage (18a, 20a), la première partie de liaison (18) et la deuxième partie de liaison (20) sont reliées entre elles au moyen d'une liaison par coopération de matière dans une partie de transition (18b, 20b), si elle existe, et/ou dans la partie de bride (18c, 20c),
**caractérisé en ce que**
la liaison est continue.

2. Boîtier (10) selon la revendication 1,
dans lequel la partie d'enfichage (20a) de la deuxième partie de liaison (20) présente un évasement (22) vers un côté extérieur du boîtier, dans lequel la partie d'enfichage (18a) de la première partie de liaison (18) peut être enfichée sur un côté tourné vers le côté intérieur du boîtier (10),
en particulier, la première partie de liaison (18) peut être coincée dans l'évasement (22), ou inversement.

3. Boîtier (10) selon l'une au moins des revendications précédentes,
dans lequel une direction d'enfichage (E), le long de laquelle s'effectue un enfichage des parties d'enfichage (18a, 20a) de la première (18) et de la deuxième partie de liaison (20), est orientée au moins approximativement perpendiculairement à un premier plan dans lequel est disposée la partie de bride (18c) de la première partie de liaison (18), et/ou est orientée au moins approximativement perpendiculairement à un deuxième plan dans lequel est disposée la partie de bride (20c) de la deuxième partie de liaison (20).

4. Boîtier (10) selon l'une au moins des revendications précédentes,
dans lequel la première (18a) et/ou la deuxième partie d'enfichage (20a) présentent un appendice (24, 26) faisant saillie vers un côté extérieur du boîtier, en particulier dont l'extension en direction du côté extérieur du boîtier n'est pas supérieure à une épaisseur de matériau de la partie de liaison (18, 20) dans cette direction.

5. Boîtier (10) selon l'une au moins des revendications précédentes,
dans lequel le boîtier (10) présente un corps de base (10a) et un porte-à-faux (10b), en particulier en forme de tubulure, l'ouverture (16) étant disposée à une extrémité du porte-à-faux (10b) détournée du corps de base (10a).

6. Boîtier (10) selon la revendication 5,
dans lequel la transition entre le corps de base (10a) et le porte-à-faux (10b) comprend une courbure du contour du boîtier, en particulier une courbure de la première (12) et/ou de la deuxième demi-coque (14).

7. Boîtier (10) selon l'une au moins des revendications précédentes,
dans lequel une partie de transition respective (18b, 20b) latéralement en porte-à-faux est disposée entre la partie d'enfichage (18a, 20a) et la partie de bride (18c, 20c) de la première (18) et de la deuxième partie de liaison (20),
les parties de transition (18b, 20b) de la première (18) et de la deuxième partie de liaison (20) ne se chevauchent pas complètement,
en particulier, une largeur respective (B_{1,2}) de l'une au moins des deux parties de transition (18b, 20b) augmente depuis la partie d'enfichage (18a, 20a) jusqu'à la partie de bride (18c, 20c).

8. Boîtier (10) selon les revendications 6 et 7,
dans lequel la partie d'enfichage (18a, 20a) se prolonge par la partie de transition (18b, 20b) au niveau de la courbure, en particulier au niveau d'une extrémité de la courbure éloignée de l'ouverture.

9. Boîtier (10) selon la revendication 7 ou 8,
dans lequel, dans la partie de transition (18b, 20b), à chaque distance de l'ouverture, la largeur (B₂) de la deuxième partie de liaison (18) est supérieure à la largeur (B₁) de la première partie de liaison (20), en particulier de telle sorte qu'une surface disposée latéralement en porte-à-faux de la deuxième partie de liaison (20) est au moins partiellement a découvert et n'est pas recouverte par une surface latéralement en porte-à-faux de la première partie de liaison (18), ou inversement.

10. Boîtier (10) selon l'une au moins des revendications précédentes,
dans lequel les parties de bride (18c, 20c) et/ou les parties de transition (18b, 20b) de la première (18) et de la deuxième partie de liaison (20) sont disposées sensiblement parallèlement l'une à l'autre.

11. Boîtier (10) selon l'une au moins des revendications précédentes,
dans lequel les parties de bride (18a, 20a) de la première (18) et de la deuxième partie de liaison (20) se terminent à fleur l'une de l'autre sur un côté extérieur du boîtier (10),
en particulier, les parties de bride (18a, 20a) présentent au moins sensiblement la même largeur (B_{F}) et/ou se chevauchent complètement.

12. Boîtier (10) selon l'une au moins des revendications précédentes,
dans lequel la liaison est un cordon de soudure qui, au niveau de la partie d'enfichage (18a, 20a) et/ou dans la partie de transition (18b, 20b), est conçu comme un cordon d'angle et/ou, au niveau de la partie de bride (18c, 20c), comme un cordon frontal.

13. Procédé de fabrication d'un boîtier (10) selon l'une au moins des revendications précédentes, comprenant les étapes consistant à
- fournir une première demi-coque (12) ayant une première partie de liaison (18) et une deuxième demi-coque (14) ayant une deuxième partie de liaison (20),
- assembler la première (12) et la deuxième demi-coque (14), les parties de bride (18c, 20c) de la première (18) et de la deuxième partie de liaison (20) étant mises en appui, et les parties d'enfichage (18a, 20a) de la première (18) et de la deuxième partie de liaison (20) étant enfichées l'une dans l'autre le long d'une direction d'enfichage (E),
- relier par coopération de matière la première (12) et la deuxième demi-coque (14), en particulier au moyen d'un cordon de soudure, en particulier qui est réalisé au niveau des parties de bride (18c, 20c) du côté frontal selon un premier angle (28), et qui est réalisé au niveau des parties d'enfichage (18a, 20a) selon un deuxième angle (30) qui diffère du premier angle (28) de 90 degrés ou moins, et qui est réalisé le cas échéant au niveau des parties de transition (18b, 20b) selon un troisième angle (32) qui se situe entre le premier (28) et le deuxième angle (32),
la liaison par coopération de matière est réalisée de manière continue sur la partie de bride (18c, 20c), la partie de transition (18b, 20b) et la partie d'enfichage (18a, 20a).
